# EUROPÄISCHE PATENTANMELDUNG

(11) **EP 0 745 815 A2**
(43) Veröffentlichungstag der Anmeldung: **04.12.1996**
(21) Anmeldenummer: 96108041.3
(22) Anmeldetag: 21.05.1996
(51) Int. Cl.: F24H 9/12

(54) **Heizkörperanschlussblock**

(30) Priorität: 01.06.1995 DE 29508872 U
(71) Anmelder: Schiedeck, Georg, 94356 Obermiethnach/Kirchroth (DE)
(72) Erfinder: Schiedeck, Georg, 94356 Obermiethnach/Kirchroth (DE)
(74) Vertreter: Wasmeier, Alfons, Dipl.-Ing.

(57) **Zusammenfassung**

Ein Heizkörperanschlußblock zum exakten Verbinden des Rohrnetzes einer Heizungsanlage mit den Heizkörperventilen eines Heizkörpers zeichnet sich dadurch aus, daß der Anschlußblock (1) zwei parallele Rohrleitungsstücke (2,3) mit jeweils einem oberen, horizontalen Abschnitt (4,5), einem mittleren vertikalen Abschnitt (6,4) und einem unteren horizontalen Abschnitt aufweist (8,9), daß der Anschlußblock über die beiden mittleren, vertikalen Rohrabschnitte (6,7) an der Wand unmittelbar unterhalb der Stelle des Heizkörpers befestigbar ist, daß die oberen horizontalen Rohrabschnitte (4,5) die Verbindung zu den Heizkörperventilen bilden, und daß die unteren horizontalen Abschnitte (8,9) für den Anschluß an das Rohrnetz ausgebildet sind.

## Beschreibung

Die Erfindung betrifft einen Heizkörperanschlußblock zum exakten Verbinden des Rohrnetzes einer Heizungsanlage mit den Heizkörperventilen eines Heizkörpers.

Bei der Heizungsinstallation wird der Anschluß der Heizkörper an das Rohrnetz mit losen Rohren hergestellt. Dabei kommen die Leitungen frei von der Wand aus dem Boden und werden von unten an den Heizkörper angeschlossen. Um die Rohre genau positionieren zu können, müssen die Heizkörper in der Bauphase, in der auch die Abmauerungs- und Verputzarbeiten stattfinden sowie der Estrich verlegt wird, montiert werden. Es hat sich in der Praxis herausgestellt, daß zur Ausführung dieser Arbeiten die fertig lackierten Heizkörper stören und sehr häufig beschädigt werden.

Aufgabe der Erfindung ist es, einen sauberen, funktionalen Anschluß zwischen Rohrnetz und Heizkörper herzustellen, der ausreichende Bodenfreiheit gewährt und keine unschönen Verschnitte im Bodenbelag erforderlich macht, und mit dem es gleichzeitig möglich ist, die fertig lackierten Heizkörper zu einem möglichst späten Zeitpunkt während des Bauablaufes endgültig zu montieren, um Beschädigungen zu vermeiden.

Gemäß der Erfindung wird diese Aufgabe mit den Merkmalen des Kennzeichens des Anspruches 1 gelöst. Weitere Ausgestaltungen der Erfindung sind Gegenstand der Unteransprüche.

Mit der Erfindung wird erreicht, daß sichergestellt ist, daß die Heizkörper waagerecht aus der Wand und die Leitungen zum Rohrnetz an der Wand entlang in den Boden geführt werden. Die Verteilerrohre mit Isolierung und Anschlußblock können somit problemlos nach den Verputz- und Abdichtungsarbeiten verlegt werden, bevor der Estrich aufgetragen und die Druckprobe durchgeführt wird. Die Heizkörpermontage erfolgt erst nach Abschluß der Malerarbeiten und stellt somit die Endmontage dar. Außerdem erfolgt der Durchbruch im Bodenbelag an der Wand, was ein wesentlich schöneres Erscheinungsbild als bei bekannten Methoden zur Folge hat.

Durch die Verwendung eines Verblendungsbleches werden die Rohre verdeckt, so daß ein wandgleicher Einbau auf einfache Weise möglich ist.

Der Heizkörperanschluß nach der Erfindung wird so montiert, daß der Anschluß zum Verteilersystem im Estrich erfolgt und die zum Heizkörper führenden Leitungen senkrecht an der Wand entlang an einem Stück nach oben geführt sind. Durch den 90° Winkel im oberen Bereich des Anschlußblocks verlaufen die Rohre stets waagrecht aus der Wand zum Heizkörper und sind somit kaum sichtbar. Der Anschlußblock kann sowohl auf Putz wie auch unter Putz eingebaut werden.

Nachstehend wird die Erfindung in Verbindung mit der Zeichnung anhand eines Ausführungsbeispieles erläutert. Es zeigt:
Fig. 1 den Heizkörperanschlußblock nach der Erfindung von der Seite,
Fig. 2 den Heizkörperanschlußblock nach der Erfindung von oben,
Fig. 3 den Heizkörperanschlußblock nach der Erfindung von vorne, und
Fig. 4 den Heizkörperanschlußblock nach der Erfindung in perspektivischer Ansicht.

Der Heizkörperanschlußblock 1 besteht aus zwei parallelen Rohrleitungsstücken 2, 3, die jeweils aus einem oberen, horizontal verlaufenden Abschnitt 4, 5, einem mittleren, vertikal verlaufenden Abschnitt 6, 7 und einem unteren, horizontal verlaufenden Abschnitt 8, 9 bestehen. Die unteren Rohrabschnitte 8, 9 gehen in einem durch Biegen entstandenen Radius in die mittleren Rohrabschnitte 6, 7 über. Die oberen Rohrabschnitte 4, 5 sind mit den mittleren Rohrabschnitten 6, 7 nach einem Gehrungsschnitt auf 90° geschweißt. Die oberen beiden Rohrabschnitte 4 und 5 werden mit dem Heizkörperventil des Heizkörpers verbunden, die unteren Rohrabschnitte 8, 9 werden an das Rohrnetz angeschlossen. Die unteren Rohrleitungsabschnitte 8, 9 sind in der Regel im Estrich eingebettet. Die mittleren, vertikalen Rohrabschnitte sind unmittelbar in Wandnähe angeordnet und werden durch eine Abdeckblende 12 verdeckt, die als U-förmige Blechschale ausgebildet ist und die nach unten bis zur Oberkante Estrich 13 sowie nach oben bis zur Unterkante Heizkörper 14 reicht, so daß vom Heizkörperanschlußblock 1 lediglich die Abdeckblende zu sehen ist. Damit wird ein optimales Aussehen erreicht. Die Abdeckblende 12 ist mit Wandbefestigungen 10, 11 an der Wand befestigt, kann aber auch auf die vertikalen Rohrleitungsabschnitte 6, 7 aufgesteckt oder in entsprechender Weise befestigt werden.

## Patentansprüche

1. Heizkörperanschlußblock zum exakten Verbinden des Rohrnetzes einer Heizungsanlage mit den Heizkörperventilen eines Heizkörpers, **dadurch gekennzeichnet,** daß der Anschlußblock (1) zwei parallele Rohrleitungsstücke (2, 3) mit jeweils einem oberen, horizontalen Abschnitt (4, 5), einem mittleren vertikalen Abschnitt (6, 7) und einem unteren horizontalen Abschnitt (8, 9) aufweist, daß der Anschlußblock über die beiden mittleren, vertikalen Rohrabschnitte (6, 7) an der Wand unmittelbar unterhalb der Stelle des Heizkörpers befestigbar ist, daß die oberen horizontalen Rohrabschnitte (4, 5) die Verbindung zu den Heizkörperventilen bilden, und daß die unteren horizontalen Abschnitte (8, 9) für den Anschluß an das Rohrnetz ausgebildet sind.

2. Heizkörperanschlußblock nach Anspruch 1, dadurch gekennzeichnet, daß die Rohrleitungsstücke (2, 3) als Stahlrohrabschnitte in Form zweier liegender U-Elemente (4 - 9) ausgebildet sind.

3. Heizkörperanschlußblock nach Anspruch 1 oder 2, dadurch gekennzeichnet, daß der obere Rohrabschnitt (4, 5) jeweils als gerades Rohrstück an das obere Ende des mittleren vertikalen Rohrabschnittes (6, 7) angeschweißt ist.

4. Heizkörperanschlußblock nach Anspruch 3, dadurch gekennzeichnet, daß der obere horizontale Rohrabschnitt (4, 5) mit dem oberen Ende des mittleren vertikalen Rohrabschnittes (6, 7) auf Gehrung geschnitten und angeschweißt ist.

5. Heizkörperanschlußblock nach einem der Ansprüche 1 - 4, dadurch gekennzeichnet, daß der untere horizontale und der mittlere vertikale Rohrabschnitt (8, 9; 6, 7) jeweils aus einem gebogenen, einteiligen Rohrstück bestehen.

6. Heizkörperanschlußblock nach einem der Ansprüche 1 - 5, dadurch gekennzeichnet, daß die Rohrleitungsstücke (2, 3) zumindest im sichtbaren Teil des vertikalen Bereiches eine Abdeckblende (12) aufweisen, die an der Wand oder wahlweise an den vertikalen Rohrabschnitten (6, 7) befestigt ist.

7. Heizkörperanschlußblock nach Anspruch 6, dadurch gekennzeichnet, daß die Abschlußblende (12) zwischen Oberkante Estrich (13) und Unterkante Heizkörper (14) angeordnet ist und den Anschlußblock (1) umschließt.
